# EUROPÄISCHE PATENTSCHRIFT

(11) **EP 2 437 360 B1**
(45) Veröffentlichungstag und Bekanntmachung des Hinweises auf die Patenterteilung: **17.08.2016**
(21) Anmeldenummer: 11183116.0
(22) Anmeldetag: 28.09.2011
(51) Int. Cl.: H01R 43/16, H01R 43/24, H01R 31/08

(54) **Stockwerksbrücker**
Floor bridger
Contact entre deux étages

(30) Priorität: 29.09.2010 DE 102010037846
(43) Veröffentlichungstag der Anmeldung: 04.04.2012
(73) Patentinhaber: PHOENIX CONTACT GmbH & Co. KG, 32825 Blomberg (DE)
(72) Erfinder: Wilinksi, Bernd, 32657 Lemgo (DE)
(74) Vertreter: Michalski Hüttermann & Partner Patentanwälte mbB

(56) Entgegenhaltungen:
- EP-A1- 0 388 058
- EP-A2- 2 112 716
- DE-A1- 10 255 674
- DE-U1- 8 311 219
- US-A- 4 171 861

## Beschreibung

Die Erfindung bezieht sich auf Stockwerksbrücker.

Aus dem Stand der Technik sind Stockwerksbrücker bekannt. Diese weisen einen zweiteiligen Aufbau auf, bei dem zwei Bleche oder Drähte auf der einen Seite in eine Halterung eingebracht sind.

Nachteilig an diesen Stockwerksbrückern ist, dass sie beim Einführen leicht verkanten können und dabei eine Öffnung am nicht gehaltenen Ende entsteht. Diese Öffnung führt häufig zu einem Aufscheren, so dass der Stockwerksbrücker beim versuchten Einführen zerstört wird oder aber in seiner Funktion stark beeinträchtigt wird.

Um diesem Nachteil zu begegnen, wurde in der Vergangenheit vielfach versucht das nicht gehaltene Ende ebenfalls zu verbinden. Hierzu wurden klassische Verbindungstechniken wie z. B. Löten eingesetzt.

Auch bei diesen verbundenen Stockwerksbrückern musste immer Sorgfalt beim Einführen walten, denn die Wahrscheinlichkeit einer Aufscherung war zwar minimiert, aber abhängig von der Qualität der Verbindung immer noch gegeben. Gleichermaßen war dieser weitere Schritt auch kostenträchtig und fehleranfällig.

Andere Stockwerksbrücker weisen zudem in jeder zu kontaktierenden Etage einen oder mehrere federnde Arme auf. Auch bei diese können beim Einführen leicht verkanten, wobei hier zudem das Problem besteht, dass diese Verkantung in jeder Etage entstehen kann.

Weiterhin ist die Herstellung derartiger Stockwerksbrücker aufwändig, da bei mehrteiligen Bauelementen die Positionierung der jeweiligen Teile zueinander von großer Bedeutung ist.

Zudem erfordern die bekannten Stockwerksbrücker eine Vielzahl von Werkzeugen - beispielsweise Stanz-, Biege- und/oder Prägewerkezuge - in der Herstellung, was ebenfalls zu erhöhten Herstellungskosten führt.

Zudem ist nachteilig, dass mehrteilige Bauelemente auch für die Herstellung einen erhöhten Lageraufwand für die Grundteile bedeutet.

Insbesondere, wenn die zu verbindenden Stockwerke nur geringen Abstand aufweisen, sind die bisherigen Stockwerksbrücker ungeeignet, da die verfügbaren Federarme wegen der möglichen Bearbeitungs- und Materialtoleranzen nicht mehr geeignet herstellbar sind.

Die EP 0 388 058 A1 beschreibt einen Bus-Schienen Zwischenschichtverbinder mit einer unteren Busschiene, die zur Kontaktierung einer oberen Busschiene ausgeführt ist. Die untere Schiene umfasst einen vorderen Führungsbereich und einen demgegenüber verbreiterten Mittelbereich. Die untere Schiene weist einen Längsschlitz auf, so dass der Mittelbereich elastisch zusammengedrückt werden kann, um die untere Schiene in eine Öffnung der oberen Schiene kraftschlüssig einzuführen.

Die EP 2 112 716 A2 beschreibt eine Steckbrücke mit zwei nebeneinander angeordneten flachen Kontakten, die in einer Ebene positioniert sind. Jeder der Kontakte weist in einem Mittelbereich einen Längsschlitz und seitliche Vorsprünge auf. Entsprechend kann der Mittelbereich elastisch zusammengedrückt werden, um die Kontakte in korrespondierende Kontaktöffnungen kraftschlüssig einzuführen.

Aus der US 4 171 861 A ist eine Steckbrücke mit zwei nebeneinander angeordneten flachen Kontakten bekannt. Unterschied gegenüber der vorgenannten EP 2 112 716 A2 ist, dass die Kontakte in zwei Ebenen übereinander angeordnet sind.

Die DE 102 55 674 A1 beschreibt einen Querbrücker mit mehreren, nebeneinander angeordneten Kontakten. Jeder Kontakt ist aus einem Flachblech gefertigt und ist durch Biegen zu einer Steckzunge geformt. Der Kontaktstift kann unter elastischer Verformung der Federzunge kraftschlüssig in eine Ausnehmung eingeführt werden.

Außerdem ist aus der DE 83 11 219 U1 eine elektrische Anschluss- und/oder Verbindungsklemme bekannt. Die Klemme ist zum Brücken von stockwerksartig übereinander angeordneten Klemmen ausgeführt.

Es ist daher Aufgabe der Erfindung, Stockwerksbrücker bereitzustellen, die einen Nachteil oder mehrere Nachteile in erfinderischer Weise lösen.

Die Aufgabe wird gelöst durch einen Stockwerksbrücker zur elektrischen Brückung zweier in Einführrichtung übereinanderliegender Kontakte in einer Halterung aufweisend einen leitenden Abschnitt zur elektrischen Brückung zweier übereinanderliegender Kontakte und einen federnden Abschnitt, welcher das Einführen und die sichere Halterung ermöglicht, wobei der leitende Abschnitt und der federnde Abschnitt des Stockwerksbrückers einteilig ausgeführt ist, der leitende Abschnitt und der federnde Abschnitt einen ebenen umschlossenen Freiraum bilden, und auf dem federnden Abschnitt Ausbuchtungen vorgesehen sind, so dass diese beim Einbringen federn können und so zum einen ein Einschieben ermöglichen, zum anderen in der jeweiligen Endstellung so wirken, dass der Kontakt sicher hergestellt wird.

In einer weiteren Ausführungsform der Erfindung weist der Stockwerksbrücker einen elektrisch nichtleitenden Abschnitt zur Einführung bzw. zum Ausziehen in einer Etagenklemme auf.

In noch einer weiteren Ausführungsform der Erfindung weist der leitende Abschnitt einen Anschlag oder mehrere Anschläge auf, die den Federweg des federnden Abschnitts begrenzen.

In einer weiteren Ausführungsform der Erfindung weist der leitende Abschnitt einen oder mehrere Anschläge auf, wobei der leitende Abschnitt bzw. die leitenden Abschnitte im eingeführten Zustand zur Kontaktierung eines elektrischen Kontaktes dient/dienen.

In einer weiteren Ausführungsform der Erfindung ist ein federnder Abschnitt auch als leitende Abschnitt ausgeführt.

In noch einer weiteren Ausführungsform der Erfindung sind der federnden Abschnitt und der leitenden Abschnitt aus einem Material gefertigt, das Kupfer aufweist.

In einer weiteren Ausführungsform der Erfindung sind der federnde Abschnitt und der leitende Abschnitt zumindest abschnittsweise vorverzinnt.

In noch einer weiteren Ausführungsform der Erfindung enthält der Stockwerksbrücker einen abtrennbaren Abschnitt, der lediglich zur Einführung dient und bei Ausziehversuchen abbricht.

Die Aufgabe wird außerdem gelöst durch ein Verfahren zur Herstellung von Stockwerksbrückern. Dieses Verfahren weist den Schritt des Stanzens eines metallischen Materials, so dass ein metallischer einstückiger Stockwerksbrücker-Rohling entsteht, auf.

In einer weiteren Ausführungsform der Erfindung weist das Verfahren den Schritt des Umspritzens eines Endes des metallischen Materials auf, so dass ein elektrisch nichtleitender Abschnitt zur Einführung bzw. zum Ausziehen in einer Etagenklemme entsteht.

Nachfolgend wird die Erfindung eingehender unter Zuhilfenahme der Figuren erläutert.

In diesen zeigt:
- Fig. 1: einen schematischen Querschnitt einer ersten Ausführungsform eines erfindungsgemäßen Stockwerksbrückers,
- Fig. 2: einen schematischen Querschnitt einer ersten Ausführungsform eines erfindungsgemäßen Stockwerksbrückers im eigesteckten Zustand,
- Fig. 3: ein Detail eines schematischen Querschnittes einer zweiten Ausführungsform eines erfindungsgemäßen Stockwerksbrückers,
- Fig. 4: einen schematischen Ablaufplan eines erfindungsgemäßen Verfahrens zur Herstellung von Stockwerksbrückern, und
- Fig. 5: schematische Querschnitte des Kontaktbereiches einer weiteren Ausführungsform eines erfindungsgemäßen Stockwerksbrückers.

In Fig. 1 ist ein schematischer Querschnitt einer ersten Ausführungsform eines erfindungsgemäßen Stockwerksbrückers dargestellt.

Dieser Stockwerksbrücker zur elektrischen Brückung zweier übereinanderliegender Kontakte in einer Halterung weist einen leitenden Abschnitt 3 zur elektrischen Brückung zweier übereinanderliegender Kontakte und einen federnden Abschnitt 4 auf, welcher das Einführen und die sichere Halterung ermöglicht. Der leitende Abschnitt 3 und der federnde Abschnitt 4 des Stockwerksbrückers sind einteilig ausgeführt.

Hierdurch wird eine einfache Herstellungsweise durch ein einziges Stanzwerkzeug ermöglicht und gleichzeitig verhindert, dass ein Aufscheren - wie es zuvor bei zweiteilig hergestellten Stockwerksbrückern möglich war - durch das Prinzip bedingt ausgeschlossen ist.

Zu diesem Zweck wird aus einem Blech 2 ein Stockwerksbrücker in einem ersten Schritt 100 (siehe Ablaufplan Figur 4) gestanzt. Hierbei wird sowohl die äußere Form als auch der Freiraum zwischen dem leitenden Abschnitt 3 und dem federnden Abschnitt 4 hergestellt. Dabei ist die gleichzeitige Herstellung sowohl der äußeren Form als auch des Freiraums in einem Arbeitsschritt bevorzugt.

Am leitenden Abschnitt 3 sind dabei Bereiche 6 und 7 vorgesehen, die eine breitere Fläche aufweisen. Diese Bereiche 6 und 7 sollen im Betriebsfall - also im eingesteckten Zustand - im Wesentlichen den Kontakt zu elektrischen Kontakten K1 und K2 herstellen.

In diesem Bereich soll auch die Halterung stattfinden, um einen sicheren Kontakt herzustellen. Daher sind auf dem federnden Abschnitt 4 in etwa derselben Höhe wie die Kontaktbereiche 6 und 7 Ausbuchtungen vorgesehen, so dass diese beim Einbringen federn können und so zum einen ein Einschieben ermöglichen, zum anderen in der jeweiligen Endstellung so wirken, dass der Kontakt zwischen den Kontaktbereichen 6 und 7 und dem jeweiligen Kontakt K1 und K2 sicher hergestellt wird.

Ohne hierauf weiter einzugehen, versteht es sich von selbst, dass auch eine größere Anzahl von Kontaktbereichen und zugeordneten Federbereichen an einem Stockwerksbrücker vorgesehen sein können.

Weiterhin kann das Blech 2 einen optionalen Schaft 5 aufweisen. Dieser Schaft 5 kann eine geeignete äußere Form aufweisen, so dass beispielsweise ein elektrisch nichtleitender Abschnitt 1 zuverlässig gehalten wird und nicht abfällt, oder aber er kann eine solche Form aufweisen, dass zwar ein einmaliges Einführen möglich ist, aber ein Herausziehen des Stockwerksbrückers verhindert wird, indem der elektrisch nichtleitende Abschnitt 1 vom Schaft 5 abgezogen wird, da die Haltekraft des federnden Abschnitts größer ist als die Haltekraft des elektrisch nichtleitenden Abschnittes 1 am Schaft 5.

In einer alternativen Form kann auch vorgesehen sein, dass der Schaft über eine Sollbruchstelle 8 verfügt, an der der elektrisch nichtleitende Abschnitt 1 vom Schaft 5 abgebrochen werden kann, so dass lediglich der untere Abschnitt des Blechs 2 zur Kontaktierung verbleibt.

Fig. 2 zeigt einen weiteren schematischen Querschnitt einer ersten Ausführungsform eines erfindungsgemäßen Stockwerksbrückers im eingesteckten Zustand. Aus dieser Figur ist ersichtlich, dass der Stockwerksbrücker bei geeigneter Gestaltung sowohl in einer Ausgangsrichtung als auch in einer um die Symmetrieline um 180° gedrehten Ausrichtung verwendet werden kann. Dies wird dadurch erreicht, dass die Kontaktbereiche 6 und 7 bezogen auf eine obere Stromschiene 10 und eine untere Stromschiene 11 symmetrisch zur Symmetrielinie 11 sind.

Hierdurch verringern sich Fehlermöglichkeiten und die Montage von Stockwerksbrückern wird wesentlich erleichtert. Weiterhin können an einem erfindungsgemäßen Stockwerksbrücker auch ein oder mehrere Anschläge 13 vorgesehen sein, die den Federweg des federnden Abschnitts 4 begrenzen. Hierdurch kann die Stabilität der Stockwerksbrücker gesteigert werden.

Weiterhin können diese Anschläge 13 auch im eingeführten Zustand zur Kontaktierung eines elektrischen Kontaktes dienen.

Der elektrisch nichtleitende Abschnitt 1 kann beispielsweise eine Umspritzung mit einem Kunststoffmaterial sein, welches in einem Schritt 200 aufgebracht wird.

Da der Stockwerksbrücker einstückig ausgeführt ist, kann auch der federnde Abschnitt 4 als leitender Abschnitt ausgeführt sein. Dies kann bei der Dimensionierung berücksichtigt werden.

In bevorzugter Weise sind die Stockwerksbrücker zumindest in ihrem federnden Abschnitt 4 und ihrem leitenden Abschnitt 3 aus einem Material gefertigt, das Kupfer aufweist.

So kann z. B. eine metallische Legierung verwendet werden, die einen Kupferanteil aufweist.

Weiterhin kann vorgesehen sein, dass der federnde Abschnitt 4 und der leitende Abschnitt 3 zumindest abschnittsweise vorverzinnt sind. Dies kann z. B. durch ein vorverzinntes Blech ermöglicht werden, aus dem die Stockwerksbrücker gestanzt werden.

Fig.3 zeigt ein Detail eines schematischen Querschnittes einer zweiten Ausführungsform eines erfindungsgemäßen Stockwerksbrückers. Bei diesem Stockwerksbrücker sind beide Abschnitte symmetrisch gegenüber der Symmetrielinie ausgeführt. Demnach erfüllen beide Abschnitte die Funktion eines federnden Abschnittes 4 als auch eines leitenden Abschnittes 4.

Es versteht sich von selbst, dass auch hier wiederum ein nichtleitender Abschnitt 1 als auch eine Sollbruchstelle als auch Anschläge 13 vorgesehen sein können.

Obwohl in den zuvor aufgeführten Ausführungsformen der obere Kontaktbereich K1 und der untere Kontaktbereich K2 im nicht eingesteckten Zustand im wesentlichen die selbe Breite aufweisen, kann vorgesehen sein, dass der obere Kontaktbereich K1 und der untere Kontaktbereich K2 unterschiedliche Breiten im nicht eingesteckten Zustand aufweisen.

Insbesondere ist es bevorzugt, dass der obere Kontaktbereich K1 breiter als der untere Kontaktbereich K1 ist.

Diese kann sowohl bei den Stockwerksbrückern als auch bei den entsprechenden zu Kontaktierenden Kontakten vorgesehen sein.

Durch eine geringere Breite des unteren Kontaktbereiches des Stockwerksbrückers wird das Einführen erleichtert.

Insbesondere kann so ermöglicht werden, dass es einen gemeinsamen Druckpunkt für beide Kontaktbereiche gibt.

Dies ist zum einen für die Montage vorteilhaft, da nun der gemeinsame Druckpunkt die fertige Montage signalisiert zum anderen ermöglicht es aber auch den unteren Kontaktbereich kostengünstiger auszulegen, da dieser jetzt nicht mehr für die doppelte Anzahl von Steckzyklen ausgelegt sein muss.

Eine solche Ausführungsform ist in Fig. 5 dargestellt, welche schematische Querschnitte des Kontaktbereiches einer weiteren Ausführungsform eines erfindungsgemäßen Stockwerksbrückers zeigt.

Hier ist der links dargestellte untere Kontaktbereich so ausgeführt, dass der Abstand des leitenden Abschnitts 3 zum federnden Abschnitt 4 zu b+c gewählt ist, wobei c den Federweg bezeichnet, während beim rechts dargestellten oberen Kontaktbereich, der Durchgang durch den Kontakt eine Breite von a aufweist.

Da die Durchgangsbreite a beim oberen Kontakt 10 größer oder gleich ist als der aufgefederte untere Kontaktbereich (b+c) kann der Kontakt ohne weiteres durchgeschoben werden.

Insbesondere kann so ermöglicht werden, dass es einen gemeinsamen Druckpunkt für beide Kontaktbereiche gibt.

Dies ist zum einen für die Montage vorteilhaft, da nun der gemeinsame Druckpunkt die fertige Montage signalisiert zum anderen ermöglicht es aber auch den unteren Kontaktbereich kostengünstiger auszulegen, da dieser jetzt nicht mehr für die doppelte Anzahl von Steckzyklen ausgelegt sein muss.

### Bezugszeichenliste

| | |
|---|---|
| Nichtleitender Abschnitt | 1 |
| Blech | 2 |
| Leitender Abschnitt | 3 |
| Federnder Abschnitt | 4 |
| Schaft | 5, 9 |
| Kontaktbereich | 6, 7 |
| Sollbruchstelle | 8 |
| Stromschiene | 10, 12 |
| Symmetrielinie | 11 |
| Anschlag | 13 |
| Elektrische Kontakte | K1, K2 |

## Patentansprüche

1. Stockwerksbrücker zur elektrischen Brückung zweier in Einführrichtung übereinanderliegender Kontakte (K1, K2) in einer Halterung aufweisend
einen leitenden Abschnitt (3) zur elektrischen Brückung zweier übereinanderliegender Kontakte (K1, K2) und
einen federnden Abschnitt (4), welcher das Einführen und die sichere Halterung ermöglicht, wobei
der leitende Abschnitt (3) und der federnde Abschnitt (4) des Stockwerksbrückers einteilig ausgeführt ist,
**dadurch gekennzeichnet, dass** der leitende Abschnitt (3) und der federnde Abschnitt (4) einen ebenen umschlossenen Freiraum bilden, und
auf dem federnden Abschnitt (4) Ausbuchtungen vorgesehen sind, so dass diese beim Einbringen federn können und so zum einen ein Einschieben ermöglichen, zum anderen in der jeweiligen Endstellung so wirken, dass der Kontakt sicher hergestellt wird.

2. Stockwerksbrücker nach Anspruch 1, wobei der Stockwerksbrücker einen elektrisch nichtleitenden Abschnitt (1) zur Einführung bzw. zum Ausziehen in einer Etagenklemme aufweist.

3. Stockwerksbrücker nach einem der vorhergehenden Ansprüche, wobei der leitende Abschnitt (3) einen oder mehrere Anschläge (13) aufweist, der den Federweg des federnden Abschnitts (4) begrenzt.

4. Stockwerksbrücker nach einem der vorhergehenden Ansprüche, wobei der leitende Abschnitt (3) einen oder mehrere Anschläge (13) aufweist, der im eingeführten Zustand zur Kontaktierung eines elektrischen Kontaktes (K1, K2) dient.

5. Stockwerksbrücker nach einem der vorhergehenden Ansprüche, wobei der eine federnde Abschnitt (4) auch als leitender Abschnitt (3) ausgeführt ist.

6. Stockwerksbrücker nach einem der vorhergehenden Ansprüche, wobei der federnde Abschnitt (4) und der leitende Abschnitt (3) aus einem Material gefertigt sind, das Kupfer aufweist.

7. Stockwerksbrücker nach einem der vorhergehenden Ansprüche, wobei der federnde Abschnitt (4) und der leitende Abschnitt (3) zumindest abschnittsweise vorverzinnt sind.

8. Stockwerksbrücker nach einem der vorhergehenden Ansprüche, wobei der Stockwerksbrücker einen abtrennbaren Abschnitt enthält, der lediglich zur Einführung dient und bei Ausziehversuchen abbricht.

9. Verfahren zur Herstellung von Stockwerksbrückern aufweisend den Schritt:
Stanzen (100) eines metallischen Materials, so dass ein metallischer einteiliger Stockwerksbrücker-Rohling (5,8) entsteht, wobei
der Stockwerksbrücker-Rohling (5, 8) einen leitenden Abschnitt (3) zur elektrischen Brückung zweier übereinanderliegender Kontakte (K1, K2) und einen federnden Abschnitt (4), welcher das Einführen und die sichere Halterung ermöglicht, aufweist,
der leitende Abschnitt (3) und der federnde Abschnitt (4) einen ebenen umschlossenen Freiraum bilden, und
auf dem federnden Abschnitt (4) Ausbuchtungen vorgesehen sind, so dass diese beim Einbringen federn können und so zum einen ein Einschieben ermöglichen, zum anderen in der jeweiligen Endstellung so wirken, dass der Kontakt sicher hergestellt wird.

10. Verfahren nach Anspruch 9, wobei das Verfahren weiterhin den Schritt Umspritzen (200) eines Endes des metallischen Materials aufweist, so dass ein elektrisch nichtleitender Abschnitt (1) zur Einführung bzw. zum Ausziehen in einer Etagenklemme entsteht.

## Claims

1. A building floor jumper for electrical bridging of two contacts (K1, K2) that lie one on top of the other in the introduction direction, in a holder, having
a conductive segment (3) for electrical bridging of two contacts (K1, K2) that lie one on top of the other, and
a resilient segment (4) that allows introduction and secure holding, wherein
the conductive segment (3) and the resilient segment (4) of the building floor jumper are structured in one piece,
**characterized in that**
the conductive segment (3) and the resilient segment (4) form a level, enclosed free space, and
convexities are provided on the resilient segment (4), so that these can move resiliently during introduction, and thereby allow insertion, for one thing, and for another, act in the respective end position in such a manner that contact is reliably produced.

2. The building floor jumper according to claim 1, wherein the building floor jumper has an electrically nonconductive segment (1) for introduction into or removal from a building level terminal.

3. The building floor jumper according to one of the preceding claims, wherein the conductive segment (3) has one or more stops (13), which delimits [sic - singular verb] the spring path of the resilient segment (4).

4. The building floor jumper according to one of the preceding claims, wherein the conductive segment (3) has one or more stops (13), which serves [sic - singular verb] for contacting of an electrical contact (K1, K2) in the introduced state.

5. The building floor jumper according to one of the preceding claims, wherein the one resilient segment (4) is also structured as a conductive segment (3).

6. The building floor jumper according to one of the preceding claims, wherein the resilient segment (4) and the conductive segment (3) are produced from a material that contains copper.

7. The building floor jumper according to one of the preceding claims, wherein the resilient segment (4) and the conductive segment (3) are pre-tin-plated, at least in certain sections.

8. The building floor jumper according to one of the preceding claims, wherein the building floor jumper contains a removable segment that merely serves for introduction and breaks off during an attempt to pull it out.

9. A method for the production of building floor jumpers, having the step:
punching (100) a metallic material, so that a metallic, one-piece building floor jumper blank (5, 8) is formed, wherein
the building floor jumper blank (5, 8) has a conductive segment (3) for electrical bridging of two contacts (K1, K2) that lie one on top of the other, and a resilient segment (4) that allows introduction and secure holding,
the conductive segment (3) and the resilient segment (4) form a level, enclosed free space, and
convexities are provided on the resilient segment (4), so that these can move resiliently during introduction, and thereby allow insertion, for one thing, and for another, act in the respective end position in such a manner that contact is reliably produced.

10. The method according to claim 9, wherein the method furthermore has the step of extrusion-coating (200) one end of the metallic material, so that an electrically nonconductive segment (1) for introduction or removal is formed in a building level terminal.

## Revendications

1. Pontage de connexion, pour le pontage électrique de deux contacts (K1, K2) situés l'un au dessus de l'autre dans la direction d'insertion dans un support, présentant
une portion conductrice (3) pour le pontage électrique de deux contacts (K1, K2) situés l'un au dessus de l'autre et
une portion élastique (4), laquelle permet l'insertion et le bon maintien, où
la portion conductrice (3) et la portion élastique (4) du pontage de connexion sont conçues d'un seul tenant,
**caractérisé en ce que**
la portion conductrice (3) et la portion élastique (4) forment un espace libre plan fermé, et
sur la portion élastique (4), des renflements sont prévus de sorte que ceux-ci puissent d'une part, jouer un rôle élastique lors de l'insertion et permettre ainsi une insertion, d'autre part, agir dans leur position finale respective pour que le contact s'établisse de manière sécurisée.

2. Pontage de connexion selon la revendication 1, où le pontage de connexion présente une portion (1) non conductrice électriquement pour l'insertion, respectivement, le retrait dans un bornier.

3. Pontage de connexion selon l'une des revendications précédentes, où la portion conductrice (3) présente une ou plusieurs butées (13) qui limitent le parcours élastique de la portion élastique (4).

4. Pontage de connexion selon l'une des revendications précédentes, où la portion conductrice (3) présente une ou plusieurs butées (13) qui servent à l'établissement du contact d'un contact électrique (K1, K2) à l'état inséré.

5. Pontage de connexion selon l'une des revendications précédentes, où une portion élastique (4) en question est également conçue sous la forme d'une portion conductrice (3).

6. Pontage de connexion selon l'une des revendications précédentes, où la portion élastique (4) et la portion conductrice (3) sont fabriquées dans un matériau qui présente du cuivre.

7. Pontage de connexion selon l'une des revendications précédentes, où la portion élastique (4) et la portion conductrice (3) sont au moins partiellement pré-zinguées.

8. Pontage de connexion selon l'une des revendications précédentes, où le pontage de connexion contient une portion amovible qui sert simplement pour l'insertion et qui se casse lors d'essais de retrait.

9. Procédé de fabrication de pontages de connexion présentant l'étape :
d'estampage (100) d'un matériau métallique de sorte qu'une ébauche (5, 8) de pontage de connexion métallique en une pièce est créée, où
l'ébauche (5, 8) de pontage de connexion présente une portion conductrice (3) pour le pontage électrique de deux contacts (K1, K2) situés l'un au dessus de l'autre et une portion élastique (4), laquelle permet l'insertion et le bon maintien,
la portion conductrice (3) et la portion élastique (4) forment un espace libre plan fermé, et
des renflements sont prévus sur la portion élastique (4) de sorte que ceux-ci puissent jouer d'une part, un rôle élastique lors de l'insertion et permettent ainsi une insertion, d'autre part, d'agir dans la position finale correspondante de sorte que le contact s'établisse de manière sécurisée.

10. Procédé selon la revendication 9, où le procédé présente en outre l'étape de pulvérisation (100) d'une extrémité du matériau métallique de sorte qu'une portion non conductrice électriquement (1) est créée pour l'insertion, respectivement, le retrait dans un bornier.
